# EUROPÄISCHE PATENTSCHRIFT

(11) **EP 1 931 232 B1**
(45) Veröffentlichungstag und Bekanntmachung des Hinweises auf die Patenterteilung: **01.09.2010**
(21) Anmeldenummer: 05786593.3
(22) Anmeldetag: 03.10.2005
(51) Int. Cl.: A47C 15/00, B60N 2/00

(54) **STUHL**
CHAIR
SIEGE

(43) Veröffentlichungstag der Anmeldung: 18.06.2008
(73) Patentinhaber: Vitra Patente AG, 4132 Muttenz (CH)
(72) Erfinder: BRÄUNING, Egon, D-79576 Weil am Rhein (DE)
(74) Vertreter: Ullrich, Gerhard
(86) Internationale Anmeldenummer: PCT/CH2005/000572
(87) Internationale Veröffentlichungsnummer: WO 2007/038879

(56) Entgegenhaltungen:
- EP-A- 0 970 639
- EP-A- 1 039 816
- DE-A1-102004 012 850
- US-B1- 6 257 665

## Beschreibung

### Anwendungsgebiet der Erfindung

Die vorliegende Erfindung bezieht sich auf einen Stuhl der Gattung mit einem auf den Boden aufsetzenden Untergestell, einer auf das Untergestell aufgesetzten Mechanik, einem auf die Mechanik aufgesetzten Sitz und einer an der Mechanik befestigten Rückenlehne. Die Rückenlehne weist einen Lehnenrahmen auf, der ein elastisch verformbares Lehnenteil mit einer Rückenplatte trägt, wobei die Rückenplatte eine Rückenpartie hat, mit der ein Kopfansatz verbunden ist. Die Rückenlehne ist um eine erste Drehachse von einer im Prinzip aufrechten Nullposition bis in eine nach hinten gewandte Neigungsposition schwenkbar. Die Bewegungen von Sitz und Rückenlehne sind zueinander synchronisiert.

### Stand der Technik

Ein Stuhl der genannten Gattung wird z.B. in der EP 1 039 816 B1 offenbart.

Die US 6,257,665 B1 betrifft einen Stuhl mit einem auf den Boden aufsetzenden Untergestell, einer auf das Untergestell aufgesetzten Mechanik, einem auf die Mechanik aufgesetzten Sitz und einer an der Mechanik befestigten Rückenlehne. Die Rückenlehne weist einen Lehnenrahmen auf, der ein elastisch verformbares Lehnenteil mit einer Rückenplatte trägt, wobei die Rückenplatte eine Rückenpartie hat, mit der ein Kopfansatz verbunden ist. Die Rückenlehne ist um eine erste Drehachse von einer im Prinzip aufrechten Nullposition bis in eine nach hinten gewandte Neigungsposition schwenkbar, wobei die Bewegungen von Sitz und Rückenlehne zueinander synchronisiert sind. Bei elastischer Verformung der Rückenpartie in einen freien Zwischenraum zum Lehnenrahmen hinein - dieses durch Einwirkung einer Kraft in Richtung der Neigungsposition mit im Prinzip zum Rücken des Benutzers konkaver Tendenz -, sind Mittel für ein gegenläufiges Aufrichten des Schulterbereichs als Übergangszone der Rückenpartie zum Kopfansatz und des Kopfansatzes vorgesehen.

### Aufgabe der Erfindung

Basierend auf dem insoweit vorbekannten Stand der Technik, liegt der Erfindung die Aufgabe zugrunde, einen Stuhl der eingangs definierten Gattung mit vervollkommneter ergonomischer Funktion vorzuschlagen. Insbesondere soll, wenn sich die Rückenlehne in der nach hinten bewegten Neigungsposition befindet, die Stützung von Schulterbereich und Kopf des Benutzers verbessert werden.

### Übersicht über die Erfindung

Der Stuhl hat ein auf dem Boden aufsetzendes Untergestell, eine auf das Untergestell aufgesetzte Mechanik, einen auf die Mechanik aufgesetzten Sitz und eine an der Mechanik befestigte Rückenlehne. Die Rückenlehne weist einen Lehnenrahmen auf, der ein elastisch verformbares Lehnenteil mit einer Rückenplatte trägt. Die Rückenplatte hat eine Rückenpartie, mit der ein Kopfansatz verbunden ist. Die Rückenlehne ist um eine erste Drehachse von einer im Prinzip aufrechten Nullposition bis in eine nach hinten gewandte Neigungsposi-tion schwenkbar. Die Bewegungen von Sitz und Rückenlehne sind zueinander synchronisiert. Bei elastischer Verformung der Rückenpartie in einen freien Zwischenraum zum Lehnenrahmen hinein, durch Einwirkung einer Kraft in Richtung der Neigungsposition mit im Prinzip zum Rücken des Benutzers konkaver Tendenz, sind Mittel für ein gegenläufiges Aufrichten des Schulterbereichs als Übergangszone der Rückenpartie zum Kopfansatz und des Kopfansatzes vorgesehen.

Die nachfolgenden Merkmale beziehen sich auf spezielle Ausführungen der Erfindung: Die Rückenpartie und der Kopfansatz der Rückenplatte gehen einteilig ineinander über. Der Kopfansatz ist in einen unteren ersten Kopfabschnitt, der an die Rückenpartie ansetzt, und einen oberen zweiten Kopfabschnitt gegliedert, wobei der erste Kopfabschnitt mit einem Nachbaranteil des zweiten Kopfabschnitts zusammen einen Nackenbereich bildet. Im Nackenbereich ist ein viertes Andockteil vorgesehen. Die Rückenpartie ist in einen oberen ersten Rückenabschnitt, der an den Nackenbereich ansetzt, und einen unteren zweiten Rückenabschnitt gegliedert, wobei der zweite Rückenabschnitt mit einem Nachbaranteil des ersten Rückenabschnitts zusammen einen Lumbalbereich bildet. Im Lumbalbereich ist ein zweites Andockteil vorgesehen.

Durch den Lehnenrahmen erstreckt sich zunächst eine vierte Drehachse, welche auf dem Höhenniveau des Lumbalbereichs liegt und an der ein erstes Formteil mit einem ersten Andockteil angelenkt ist, wobei das erste Andockteil mit dem zweiten Andockteil verbunden ist. Ferner erstreckt sich durch den Lehnenrahmen eine fünfte Drehachse, welche auf dem Höhenniveau des Nackenbereichs liegt und an der ein zweites Formteil mit einem dritten Andockteil angelenkt ist, wobei das dritte Andockteil mit dem vierten Andockteil verbunden ist. Der Lehnenrahmen ist starr und setzt sich aus zwei Seitenstreben mit jeweils einem Fortsatz an deren unteren Enden sowie Verbindungen zwischen den Seitenstreben zusammen. Die erste Verbindung ist ein nahe den Fortsätzen angeordneter Querholm. Die zweite Verbindung ist eine mittlere Querstrebe, durch die sich die vierte Drehachse mit dem daran angelenkten ersten Formteil erstreckt. Die dritte Verbindung ist eine obere Querstrebe, durch die sich die fünfte Drehachse mit dem daran angelenkten zweiten Formteil erstreckt.

Der Querholm besteht aus jeweils einem sich von der zugehörigen Seitenstrebe erstreckenden Stutzen und einem Brückenstück, das in beiden zueinander gerichteten Stutzen steckt. Die mittlere Querstrebe besteht aus jeweils einem von der zugehörigen Seitenstrebe sich erstreckenden Stutzen und einem Achsstab, der in beiden zueinander gerichteten Stutzen steckt und das erste Formteil trägt. Die obere Querstrebe besteht aus jeweils einem von der zugehörigen Seitenstrebe sich erstreckenden Fortsatz und einem Achsstab, der in beiden zueinander gerichteten Fortsätzen steckt und das zweite Formteil trägt. Das erste Andockteil ist mit dem zweiten Andockteil sowie das dritte Andockteil mit dem vierten Andockteil mittels Rastorganen lösbar miteinander verbunden. Das erste Andockteil und das dritte Andockteil sind als Einsteckelemente gestaltet. Das zweite Andockteil und das vierte Andockteil sind als Hülsenstücke beschaffen, die sich von der Rückseite der Rückenplatte erstrecken. Im unteren Bereich der Rückenplatte ist auf deren Frontseite eine vertikal verschiebbare Lumbalstütze angeordnet. Auf der Rückseite der Rückenplatte sind Verstärkungsrippen und eine Zelle zur Aufnahme eines Stellhebels für die Verstellung der Lumbalstütze vorgesehen. Auf der Frontseite der Rückenplatte sind Vertikalnuten zur Führung der Lumbalstütze vorhanden, wobei die Vertikalnuten dem Verlauf der Verstärkungsrippen folgen und sich über den Lumbalbereich erstrecken.

Die Mechanik besteht aus einer feststehenden Basis, die auf das Untergestell aufgesetzt ist, und einem mit der Basis verbundenen Sitzträger. Die Verbindung zwischen Basis und Sitzträger wird zunächst auf der ersten feststehenden Drehachse und auf einer zweiten beweglichen Drehachse realisiert, welche der Sitzhinterkante zugewandt ist. Schliesslich sind Basis und Sitzträger in einer dritten beweglichen Drehachse verbunden, welche der Sitzvorderkante zugewandt ist. Jeweils ein Fortsatz des Lehnenrahmens ist an jeweils einem Rahmenanschluss befestigt, der einerseits an der ersten Drehachse und andererseits an der zweiten Drehachse angelenkt ist. In der Mechanik generiert eine Federbaugruppe eine Vorspannung, welche die Rückenlehne in der aufrechten Nullposition zu halten bestrebt ist.

Die Rückenplatte besteht aus Kunststoff. Der Lumbalbereich der Rückenplatte besitzt Aussenflanken mit im Prinzip den Hüftbereich des Benutzers umfassender Tendenz. Der Kopfansatz weist im Vertikalquerschnitt eine Krümmung mit im Prinzip zum Benutzer konvexer Tendenz auf. Die fünfte Drehachse liegt in Richtung der Sitzvorderkante vor der Oberkante des Kopfansatzes und vor der vierten Drehachse. Die Rückenplatte ist von einer Umhüllung, vorzugsweise von einer Umschäumung aus Kunststoff, umgeben. Die Umhüllung ist von einem Bezug überdeckt, wobei der Bezug für den Kopfansatz vorzugsweise als separat wechselbares Teil vorliegt.

### Kurzbeschreibung der beigefügten Zeichnungen

Es zeigen:
- Figur 1A -: einen erfindungsgemässen Stuhl in Form eines Bürodrehstuhls mit Armlehnen, in aufrechter Nullposition, in perspektivischer Frontansicht;
- Figur 1B -: die Wesensbestandteile des Stuhls gemäss Figur 1A, in perspektivischer Explosivansicht;
- Figur 1C -: den Stuhl gemäss Figur 1A, ohne Armlehnen, in Nullposition, in Seitenansicht;
- Figur 1D -: die Darstellung gemäss Figur 1C, mit Stellungsangaben zum Sitz, Lehnenrahmen und Lehnenteil;
- Figur 1E -: den Stuhl gemäss Figur 1A, ohne Armlehnen, in maximaler Neigungsposition, in Seitenansicht;
- Figur 1F -: die Darstellung gemäss Figur 1E, mit Stellungsangaben zum Sitz, Lehnenrahmen und Lehnenteil;
- Figur 2A -: die Mechanik aus Figur 1B, mit einseitig eingesetzter Armlehne, in perspektivischer Frontansicht von oben;
- Figur 2B -: die Mechanik aus Figur 1B, mit einseitig aufgesetzter Abdeckkappe, in perspektivischer Rückansicht von unten;
- Figur 2C -: eine Prinzipdarstellung mit dem schwenkbaren Sitzträger der Mechanik gemäss Figur 1B, mit einer angenäherten Seitenstrebe des Lehnenrahmens, in perspektivischer Rückansicht von unten;
- Figur 2D -: die Prinzipdarstellung gemäss Figur 2C, im vertikalen Teilschnitt;
- Figur 2E -: die Prinzipdarstellung gemäss Figur 2D, mit der kompletten Mechanik und darin vollständig eingehängter Seitenstrebe, im vertikalen Teilschnitt;
- Figur 3A -: eine Rückenlehne aus Figur 1B, ohne Umhüllung, in perspektivischer Frontansicht;
- Figur 3B -: die Rückenlehne gemäss Figur 3A, in Seitenansicht; Figur 3C - die Rückenlehne gemäss Figur 3A, mit angedeuteter Umhüllung des Lehnenteils, in perspektivischer Explosivansicht;
- Figur 3D -: den Lehnenrahmen aus Figur 3C, zusammengebaut, in perspektivischer Frontansicht;
- Figur 3E -: den Lehnenrahmen gemäss Figur 3D, mit angenähertem Lehnenteil und separater Lumbalstütze, in perspektivischer Rückansicht;
- Figur 3F -: die Rückenplatte aus Figur 3E, mit Abschnittsunterteilung, in perspektivischer Rückansicht;
- Figur 3G -: die Rückenplatte gemäss Figur 3F, mit Abschnittsunterteilung, in Seitenansicht;
- Figur 3H -: das vergrösserte Lehnenteil aus Figur 1C, mit Abschnittsunterteilung, in aufrechter Nullposition;
- Figur 3J -: das vergrösserte Lehnenteil aus Figur 1E, mit Abschnittsunterteilung, in maximaler Neigungsposition;
- Figur 3K -: das vergrösserte Detail X1 aus Figur 3B; und
- Figur 3L -: das vergrösserte Detail X2 aus Figur 3B.

### Ausführungsbeispiel

Anhand der beiliegenden Zeichnungen erfolgt nachstehend die detaillierte Beschreibung eines Ausführungsbeispiels zum erfindungsgemässen Stuhl.

Für die gesamte weitere Beschreibung gilt folgende Festlegung. Sind in einer Figur zum Zweck zeichnerischer Eindeutigkeit Bezugsziffern enthalten, aber im unmittelbar zugehörigen Beschreibungstext nicht erläutert, so wird auf deren Erwähnung in vorangehenden Figurenbeschreibungen Bezug genommen. Im Interesse der Übersichtlichkeit wird auf die wiederholte Bezeichnung von Bauteilen in nachfolgenden Figuren zumeist verzichtet, sofern zeichnerisch eindeutig erkennbar ist, dass es sich um "wiederkehrende" Bauteile handelt.

### Figuren 1A bis 1D

Ein komfortabler Bürodrehstuhl besteht grundsätzlich aus dem auf dem Boden aufsetzenden Untergestell **1,** der darauf ruhenden Mechanik **2,** auf welcher der Sitz **3** montiert ist, einer Rückenlehne **7** sowie vorzugsweise verstellbaren Armlehnen **4.** Das Untergestell **1** hat typisch zunächst einen Fuss **10 -** z.B. einen 5-Sternfuss -, der auf Bodenelementen **12,** vorzugsweise Rollen, ruht. Zur Einstellung des Niveaus des Sitzes **3** und gleichzeitigen Federung ist eine Höhengasfeder **13** in einem Standrohr **11** zentrisch in den Fuss **10** vertikal eingesetzt, welche die Mechanik **2** trägt, die aus einer feststehenden Basis **20** und dem schwenkbaren Sitzträger **21** besteht. Die Rückenlehne **7** gliedert sich in einen Lehnenrahmen **5** und ein Lehnenteil **6,** das in die Rückenpartie **60** und den oben sich anschliessenden Kopfansatz **61** strukturiert ist. Am Lehnenteil 6 werden die Frontseite **607** und die Rückseite **608** definiert. Der Drehstuhl lässt sich um die Vertikaldrehachse **V** in der Regel um 360° schwenken und verharrt im unbelasteten Zustand in der aufrechten Nullposition, welche durch die Vorspannung von der Federbaugruppe **211** in der Mechanik **2** erzwungen und durch einen Anschlag in Richtung Vorwärtsneigung limitiert wird.

Die aufrechte Nullposition ist durch folgende Stellungen definiert:
- Sitz **3:** Stellung **S₀,** d.h. die Oberfläche des Sitzes **3** ist zumindest im Prinzip horizontal;
- Lehnenrahmen **5:** Stellung **R₀,** d.h. die Seitenstreben **51** des Lehenrahmens **5** stehen mit ihren wesentlichen Abschnitten im Prinzip vertikal; und
- Lehnenteil **6:** Stellung **B₀**, d.h. das Lehnenteil **6** mit Rückenpartie **60** und Kopfansatz **61** stehen im Prinzip vertikal und damit komplementär zur aufrechten Sitzhaltung eines Benutzers.

Der Lehnenrahmen **5** besteht aus zwei bügelförmigen, mehrfach gebogenen Seitenstreben **51,** die unten jeweils an einem als Winkelstück ausgebildeten Rahmenanschluss **22** der Mechanik **2** befestigt sind. Die Rahmenanschlüsse **22** sind einerseits an einer ersten Drehachse **D1,** welche sich an der feststehenden Basis **20** befindet, und andererseits an einer zweiten Drehachse **D2,** am hinteren Bereich des schwenkbaren Sitzträgers **21,** angelenkt. Oberhalb der ersten Drehachse **D1** und näher der Vorderkante **30** des Sitzes **3** befindet sich in der Basis **20** eine feststehende dritte Drehachse **D3,** an der zwei Laschen **23** angelenkt sind, die andererseits in einer Kulissenführung **212** laufen. Seitlich des Sitzträgers **21** ist jeweils ein Aufnahmestutzen **25** vorhanden, um bei gewünschter Ausstattung des Stuhls mit Armlehnen **4,** solche daran zu befestigen. In einer Vertiefung im Sitzträger **21** ist eine Federbaugruppe **211** zur Erzeugung der Rückstellkraft für die Mechanik **2** angeordnet. Am Sitzträger **21** werden die Vorderpartie **218** und die Hinterpartie **219** definiert, welche benachbart zur Sitzvorderkante **30** bzw. Sitzhinterkante **31** liegen.

Benachbart zu den Rahmenanschlüssen **22** sind beide Seitenstreben **51** durch einen zusammengesetzten Querholm **52** miteinander verbunden. Am unteren Ende ist jede Seitenstrebe **51** mit einem im Prinzip als Winkelstück ausgebildeten Fortsatz **50** versehen. Jeder Fortsatz **50** besitzt eine erste Haltekontur **501** sowie eine zweite Haltekontur **502.** Oberhalb des Sitzes **3** ist zwischen den beiden Seitenstreben **51** in einer vierten Drehachse **D4** ein erstes Andockteil **53** angelenkt, welches mit einem zweiten Andockteil **67** verbunden ist, das in eine Zelle **66** einmündet, die auf der Rückseite **608** der Rückenplatte **62** des Lehnenteils **6** liegt. In die Zelle **66** ist ein Stellhebel **64** eingesetzt, mittels dem sich eine auf der Frontseite **607** der Rückenplatte **62** angeordnete plattenförmige Lumbalstütze **65** limitiert in der Höhe verschieben lässt. Durch die oberen Enden beider Seitenstreben **51** verläuft die fünfte Drehachse **D5** mit dem darin angelenkten dritten Andockteil **55,** das mit einem vierten Andockteil **610** verbunden ist, welches sich von der Rückseite **608** des unteren Bereichs des Kopfansatzes **61** der Rückenplatte **62** erstreckt. Unterhalb der fünften Drehachse, **D5** besitzt die Rückenplatte **62** Befestigungselemente **620,** um daran einen auswechselbaren Bezug **69'** für den Kopfansatz **61** zu fixieren.

Innerlich hat das Lehnenteil **6** die elastische Rückenplatte **62,** die mit einer Umhüllung **68** umgeben ist, welche vorzugsweise aus einer Umschäumung aus Kunststoff besteht. Aussen ist das Lehnenteil **6** von einem Bezug **69** - z.B. aus Gestrick, Leder o.ä. - umgeben, so dass die innere Umhüllung **68** nicht sichtbar wird. Um die Verschiebbarkeit der Lumbalstütze **65** nach dem Umschäumen zu erhalten, wird diese zuvor mit einer Trennfolie **63** abgedeckt. Zum Sitz **3** gehört eine auf dem Sitzträger **21** befestigte Sitzplatte **32,** die obenauf eine Polsterung **38** hat, welche zumindest von der Vorderkante **30** bis zur Hinterkante **31** mit einem Bezug **39** versehen ist. Eine Armlehne **4** setzt sich aus einem im Winkel gebogenen Tragarm **40,** ein den Vertikalast des Tragarms **40** umhüllenden Hülsenstück **41** sowie die Armauflage **42** zusammen. Zur Höheneinstellung der Armauflage **42** lässt sich das Hülsenstück **41** auf dem Vertikalast teleskopisch verschieben und z.B. in Stufen arretieren. Das freie Ende des Horizontalasts des Tragarms **40** ist als Gleitstück **400** mit einem Langloch versehen, so dass nach dem Lösen der Spannschrauben **49** eine Weitenverstellung zwischen beiden Armlehnen **4** am Stuhl möglich wird.

### Figuren 1 E und 1 F

Verlagert ein auf dem Stuhl sitzender Benutzer sein Körpergewicht von der vorgebeugten Schreibhaltung oder aufrechten Sitzhaltung nach hinten und übt dadurch eine flächige, ausreichende Druckkraft **F** auf das Lehnenteil **6** aus, wird die Druckbelastung in den Lehnenrahmen **5** eingeleitet und gegen die Kraft der Federbaugruppe **211** in der Mechanik **2** die gesamte Rückenlehne **7** bis in die maximale Neigungsposition bewegt. Der nach hinten sich absenkende Lehnenrahmen **5,** der in der ersten Drehachse **D1** angelenkt ist, zieht über die sich bewegenden Rahmenanschlüsse **22,** die in der zweiten Drehachse **D2** angelenkt sind, die Hinterpartie **219** des schwenkbaren Sitzträgers **21** nach hinten abwärts. Zugleich werden die in der dritten Drehachse **D3** angelenkten Laschen **23** verschwenkt, die andererseits in den Kulissenführungen **212** des Sitzträgers **21** in Richtung dessen Vorderpartie **218** laufen. Die Verbindungen aus erstem und zweitem Andockteil **53,67** sowie aus dem dritten und vierten Andockteil **55,610** schwenken um die jeweils zugehörige vierte Drehachse **D4** bzw. fünfte Drehachse **D5** durch die eindellende Verformung des Lehnenteils **6** mit der innerlich angeordneten Rückenplatte **62 -** infolge der einwirkenden Druckkraft **F -** aufeinander zu. Hierdurch entsteht abgestützter Freiraum für den Schulterbereich des Benutzers und am Kopfansatz **61** zum schrägen Absenken der Rückenlehne 7 ein gegenläufiges Aufrechtstellen des Kopfansatzes **61.**

Die maximale Neigungsposition ist durch folgende Stellungen definiert:
- Sitz **3:** Stellung **S₁,** d.h. die Oberfläche des Sitzes **3** hat sich aus der Ausgangsstellung **S₀** in den Sitzwinkel β mit angehobener Vorderkante **30** und abgesenkter Hinterkante **31** bewegt;
- Lehnenrahmen **5:** Stellung **R₁**, d.h. die Seitenstreben **51** des Lehnenrahmens **5** haben sich aus der Ausgangsstellung **R₀** mit ihren wesentlichen Abschnitten in den Lehnenwinkel α bewegt; und
- Lehnenteil **6:** Stellung **B₁**, d.h. das gesamte Lehnenteil **6** hat sich nach hinten schräg abgesenkt, der unterste Abschnitt der Rückenpartie **60** hat sich dabei der abgesenkten Hinterkante **31** des Sitzes **3** angenähert, der zwischen den Drehachsen **D4,D5** gelegene Abschnitt der Rückenpartie **60** hat sich eingedellt den Seitenstreben **51** angenähert und der Kopfansatz **61** dadurch aufgerichtet.

### Figuren 2A und 2B

An der Mechanik **2** ist unterhalb der zweiten Drehachse **D2** im Sitzträger **21** eine Ausnehmung **28** für die Vorwärtsneigung des Sitzes **3** vorgesehen. Der Stellhebel **14** dient zur Betätigung der Höhengasfeder **13,** mit dem Stellorgan **242** lässt sich die Vorspannung der Federbaugruppe **211** einstellen und das Stellelement **27** wird für die Sitztiefeneinstellung betätigt. Die Aufnahmestutzen **25** haben ein erstes und ein zweites Segment **250,251** zum Umgreifen des einzuschiebenden Gleitstücks **400,** welches das Ende des Horizontalasts **403** des Tragarms **40** darstellt. Zur Weiteneinstellung ist im Gleitstück **400** ein Langloch **401** vorhanden. Der Gewindeschaft der Spannschraube **49** greift in eine Innengewindebohrung **253** im zweiten Segment **251** ein, das zur besseren Arretierung des eingeschobenen Gleitstücks **400** an der Unterseite ein Raster **252** besitzt. Über den Vertikalast **405** des Tragarms **40** ist der Schaft **410** des Hülsenstücks **41** der Armlehne **4** montiert. Will man keine Armlehnen **4** anbringen, wird aus ästhetischen Gründen der Aufnahmestutzen **25** mit einer Abdeckkappe **259** verschlossen. Zum Aufsetzten auf die Höhengasfeder **13** ist in der Basis **20** eine Öffnung **200** vorhanden. Um die Fortsätze **50** am Lehnenrahmen **5** an die Rahmenanschlüsse **22** anzudocken, ist im Bereich der zweiten Drehachse **D2** im Sitzträger **21** jeweils eine Lagermulde **210** eingelassen.

### Figuren 2C bis 2E

Die Seitenstreben **51** besitzen nahe den Fortsätzen **50** jeweils einen nach innen gewandten Stutzen **520** sowie auf der vierten und fünften Drehachse **D4, D5** jeweils einen weiteren Stutzen **540,560.** Beim Einhängen des Lehnenrahmens **5** in die Mechanik **2** bringt man im angewinkelten Zustand die ersten hakenförmigen Haltekonturen **501** der Fortsätze **50** an die zweite Drehachse **D2** und schwenkt den Lehnenrahmen **5,** so dass die zweiten Haltekonturen **502** an die erste Drehachse **D1** gelangen, wo eine Verschraubung erfolgt.

### Figuren 3A bis 3L

Beide Seitenstreben **51** sind zum Lehnenrahmen **5** am Querholm **52** der mittleren Querstrebe **54** und an der oberen Querstrebe **56** zusammengefügt, wobei die Fortsätze **50** an den unteren Enden der Seitenstreben **51** zu liegen kommen. Die Rückenplatte **62** ist lösbar am Lehnenrahmen **5** angedockt. Auf der Frontseite **607** sind im Lumbalbereich **603** zwei vertikal verlaufende Nuten 606 vorhanden, in denen die plattenförmige Lumbalstütze **65** höhenverschiebbar geführt wird. Die Seitenflanken **604** haben eine Biegetendenz zur Umfassung der Hüftpartie des Benutzers. Die Rückenplatte **62** strukturiert sich in die Rückenpartie **60** und den sich daran oben anschliessenden Kopfansatz **61,** in dem sich das vierte Andockteil **610** befindet, das mit dem dritten Andockteil **55** verbunden ist. Unterhalb davon erheben sich von der Frontseite **607** zwei Befestigungselemente **620** zum lösbaren anbringen des Bezuges **69'** für den Kopfansatz **61.**

Die unteren Stutzen **520** werden mittels eines darin eingesteckten Brückenstücks **521** miteinander verbunden und durch Schrauben **529** gesichert. Die mittlere Querstrebe **54,** durch die sich die vierte Drehachse **D4** erstreckt, baut sich aus den Stutzen **540,** einem Achsstab **541,** dem darauf aufgeschobenen Formteil **543** und den Lagerschalen **542** auf. Schrauben **549** dienen zum Zusammenhalt der Querstrebe **54.** Vom drehbar gelagerten ersten Formteil **543** erstreckt sich das erste Andockteil **53,** welches Rastorgane **531** besitzt. Die obere Querstrebe **56,** durch die sich die fünfte Drehachse **D5** erstreckt, baut sich aus den Stutzen **560,** einem Achsstab **561,** dem darauf aufgeschobenen zweiten Formteil **563** und den Lagerschalen **562** auf. Schrauben **569** dienen zum Zusammenhalt der Querstrebe **56.** Vom drehbar gelagerten zweiten Formteil **563** erstreckt sich das dritte Andockteil **55,** welches Rastorgane **551,552** besitzt.

Im zusammengebauten Zustand steckt das dritte Andockteil **55** im vierten Andockteil **610** und ist durch die Rastorgane **551,552** gesichert. Auf der Rückseite **608** der Rückenplatte **62** ist im Lumbalbereich **603** eine Zelle **66** zur Aufnahme eines Stellhebels **64** angeordnet, der mit seinem Mitnehmer **640** in einen Mitnehmer **650** der Lumbalstütze **65** eingreift und zu deren Verschiebung dient. Von der Zelle **66** erhebt sich ein zweites Andockteil **67** mit darin befindlichem Rastorgan **671** zur Aufnahme des ersten Andockteils **53** mit dessen Rastorganen **531.** Ebenfalls von der Rückseite **608** erhebt sich vom Nackenbereich **613** das vierte Andockteil **610.** Beidseits der Zelle **66** und des vierten Andockteils **610** erstrecken sich auf der Rückseite **608** Verstärkungsrippen **609,** in denen die Vertikalnuten **606** laufen. Das zweite Andockteil **67** sowie das vierte Andockteil **610** münden als Öffnungen **605,610** auf der Frontseite **607.** Die Rückenplatte **62** ist von einer Umhüllung **68** umgeben, welche vorzugsweise aus umschäumten Kunststoff besteht. Vor dem Umschäumen wird die eingesetzte Lumbalstütze **65** von einer Trennfolie **63** überdeckt, um die Verschiebbarkeit der Lumbalstütze **65** zu erhalten. Über die Umhüllung **68** ist ein Bezug **69** gezogen, der z.B. aus Gestrick oder Leder gebildet ist.

Die Rückenplatte **62** gliedert sich in die Rückenpartie **60** und den sich oben anschliessenden Kopfansatz **61.** Unterhalb des vierten Andockteils **610** liegt ein erster Abschnitt **611** und oberhalb ein zweiter Abschnitt **612,** wobei der erste Abschnitt **611** mit einem angrenzenden Anteil des zweiten Abschnitts **612** den Nackenbereich **613** bildet. Unterhalb des zweiten Andockteils **67** liegt ein zweiter Abschnitt **602** und darüber der erste Abschnitt **601,** wobei der zweite Abschnitt **602** mit einem angrenzenden Anteil des ersten Abschnitts **601** den Lumbalbereich **603** bildet.

Drückt ein Benutzer mit seinem Körpergewicht insbesondere oberhalb des Lumbalbereichs **603** gegen die Rückenlehne **7,** bewegt sich diese bis in die maximale Neigungsposition **B₁** bei elastischer Verformung der Rückenpartie **60,** hauptsächlich oberhalb des Lumbalbereichs **603** in den freien Zwischenraum zum Lehnenrahmen **5** hinein, mit im Prinzip zum Rücken des Benutzers konkaver Tendenz. Je nach Intensität des Druckes gegen die Rückenpartie **60** wird ein gegenläufiges Aufrichten des Schulterbereichs als Übergangszone der Rückenpartie **60** zum Kopfansatz **61** und des Kopfansatzes **61** bewirkt. Hierbei bewegen sich die Verbindungen aus erstem und zweitem Andockteil **53,67** um die vierte Drehachse **D4** aufwärts sowie aus drittem und viertem Andockteil **55,610** um die fünfte Drehachse **D5** abwärts.

## Patentansprüche

1. Stuhl mit:
a) einem auf den Boden aufsetzenden Untergestell **(1);**
b) einer auf das Untergestell **(1)** aufgesetzten Mechanik **(2);**
c) einem auf die Mechanik **(2)** aufgesetzten Sitz **(3);** und
d) einer an der Mechanik **(2)** befestigten Rückenlehne **(7),** die:
da) einen Lehnenrahmen **(5)** aufweist, der ein elastisch verformbares Lehnenteil **(6)** mit einer Rückenplatte **(62)** trägt, wobei die Rückenplatte **(62)** eine Rückenpartie **(60)** hat, mit der ein Kopfansatz **(61)** verbunden ist; und
db) um eine erste Drehachse **(D1)** von einer im Prinzip aufrechten Nullposition (**B₀**) bis in eine nach hinten gewandte Neigungsposition (**B₁**) schwenkbar ist, wobei die Bewegungen von Sitz **(3)** und Rückenlehne **(7)** zueinander synchronisiert sind; wobei:
e) bei elastischer Verformung der Rückenpartie **(60)** in einen freien Zwischenraum zum Lehnenrahmen **(5)** hinein, durch Einwirkung einer Kraft **(F)** in Richtung der Neigungsposition (**B₁**) mit im Prinzip zum Rücken des Benutzers konkaver Tendenz, Mittel (**53,67,D4;55,610,D5)** für ein gegenläufiges Aufrichten des Schulterbereichs als Übergangszone der Rückenpartie **(60)** zum Kopfansatz **(61)** und des Kopfansatzes **(61)** vorgesehen sind; und
f) der Lehnenrahmen **(5)** starr ist und zwei Seitenstreben (**51**) hat, **dadurch gekennzeichnet, dass**
g) als Verbindungen zwischen den Seitenstreben **(51)** vorgesehen sind:
ga) eine mittlere Querstrebe **(54),** durch die sich eine vierte Drehachse **(D4)** mit einem daran angelenkten ersten Formteil **(543)** erstreckt; und
gb) eine obere Querstrebe **(56),** durch die sich eine fünfte Drehachse (**D5**) mit einem daran angelenkten zweiten Formteil **(563)** erstreckt.

2. Stuhl nach Anspruche 1, **dadurch gekennzeichnet, dass**
a) als weitere Verbindung zwischen den Seitenstreben (**51**) ein Querholm **(52)** angeordnet ist;
b) der Querholm **(52)** aus jeweils einem von der zugehörigen Seitenstrebe (**51**) erstreckenden Stutzen **(520)** und einem Brückenstück (**521**) besteht, das in beiden zueinander gerichteten Stutzen **(520)** steckt;
c) die mittlere Querstrebe **(54)** aus jeweils einem von der zugehörigen Seitenstrebe **(51)** erstreckenden Stutzen **(540)** und einem Achsstab **(541)** besteht, der in beiden zueinander gerichteten Stutzen **(540)** steckt und das erste Formteil **(543)** trägt; und
d) die obere Querstrebe **(56)** aus jeweils einem von der zugehörigen Seitenstrebe **(51)** erstreckenden Fortsatz **(560)** und einem Achsstab **(561)** besteht, der in beiden zueinander gerichteten Fortsätzen **(560)** steckt und das zweite Formteil **(563)** trägt.

3. Stuhl nach mindestens einem der Ansprüche 1 und 2, **dadurch gekennzeichnet, dass**
a) die vierte Drehachse **(D4)** auf dem Höhenniveau eines Lumbalbereich **(603)** liegt und an der vierten Drehachse (**D4**) das erste Formteil **(543)** mit einem ersten Andockteil (**53**) angelenkt ist, wobei das erste Andockteil **(53)** mit einem zweiten Andockteil **(67)** verbunden ist; und
b) die fünfte Drehachse (**D5**) auf dem Höhenniveau eines Nackenbereichs **(613)** liegt und an der fünften Drehachse **(D5)** das zweite Formteil **(563)** mit einem dritten Andockteil (**55**) angelenkt ist, wobei das dritte Andockteil **(55)** mit einem vierten Andockteil **(610)** verbunden ist.

4. Stuhl nach mindestens einem der Ansprüche 1 bis 3, **dadurch gekennzeichnet, dass**
a) das erste Andockteil **(53)** mit dem zweiten Andockteil **(67)** sowie das dritte Andockteil **(55)** mit dem vierten Andockteil **(610)** mittels Rastorganen (**531,6T1;551,552**) lösbar miteinander verbunden sind;
b) das erste Andockteil **(53)** und das dritte Andockteil **(55)** als Einsteckelemente gestaltet sind; und
c) das zweite Andockteil **(67)** und das vierte Andockteil **(610)** als Hülsenstücke beschaffen sind, die sich von einer Rückseite **(608)** der Rückenplatte **(62)** erstrecken.

5. Stuhl nach mindestens einem der Ansprüche 1 bis 4, **dadurch gekennzeichnet, dass**
a) die Rückenpartie **(60)** und der Kopfansatz **(61)** der Rückenplatte **(62)** einteilig ineinander übergehen;
b) der Kopfansatz (**61**) in einen unteren ersten Kopfabschnitt (**611**), der an die Rückenpartie **(60)** ansetzt, und einen oberen zweiten Kopfabschnitt **(612)** gegliedert ist, wobei der erste Kopfabschnitt **(611)** mit einem Nachbaranteil des zweiten Kopfabschnitts **(612)** zusammen den Nackenbereich **(613)** bildet;
c) im Nackenbereich (**613**) das vierte Andockteil (**610**) vorgesehen ist;
d) die Rückenpartie **(60)** in einen oberen ersten Rückenabschnitt **(601),** der an den Nackenbereich **(613)** ansetzt, und einen unteren zweiten Rückenabschnitt **(602)** gegliedert ist, wobei der zweite Rückenabschnitt **(602)** mit einem Nachbarantell des ersten Rückenabschnitts **(601)** zusammen den Lumbalbereich **(603)** bildet; und
e) im Lumbalbereich **(603)** das zweite Andockteil **(67)** vorgesehen ist.

6. Stuhl nach mindestens einem der Ansprüche 1 bis 5, **dadurch gekennzeichnet, dass**
a) im unteren Bereich der Rückenplatte (**62**) auf deren Frontseite **(607)** eine vertikal verschiebbare Lumbalstütze **(65)** angeordnet ist;
b) auf der Rückseite **(608)** der Rückenplatte **(62)** Verstärkungsrippen **(609)** und eine Zelle **(66)** zur Aufnahme eines Stellhebels **(64)** für die Verstellung der Lumbalstütze (**65**) vorgesehen sind; und
c) auf der Frontseite **(607)** der Rückenplatte **(62)** Vertikalnuten **(606)** zur Führung der Lumbalstütze **(65)** vorhanden sind, wobei die Vertikalnuten **(606)** dem Verlauf der Verstärkungsrippen **(609)** folgen und sich über den Lumbalbereich **(603)** erstrecken.

7. Stuhl nach mindestens einem der Ansprüche 1 bis 6, **dadurch gekennzeichnet, dass**
a) die Mechanik **(2)** aus einer feststehenden Basis **(20),** die auf das Untergestell **(1)** aufgesetzt ist, und einem mit der Basis **(20)** verbundenen Sitzträger (**21**) besteht;
b) der Sitzträger **(21)** mit der Basis **(20)** verbunden ist, auf:
ba) der ersten feststehenden Drehachse **(D1);**
bb) einer zweiten beweglichen Drehachse **(D2),** welche der Sitzhinterkante **(31)** zugewandt ist;
bc) einer dritten beweglichen Drehachse **(D3),** welche der Sitzvorderkante **(30)** zugewandt ist;
c) die zwei Seitenstreben (**51**) an ihren unteren Enden, nahe dem Querholm **(52),** jeweils einen Fortsatz **(50)** haben;
d) jeweils ein Fortsatz **(50)** des Lehnenrahmens (**5**) an jeweils einem Rahmenanschluss **(22)** befestigt ist, der einerseits an der ersten Drehachse **(D1)** und andererseits an der zweiten Drehachse **(D2)** angelenkt ist; und
e) in der Mechanik **(2)** eine Federbaugruppe **(211)** eine Vorspannung generiert, welche die Rückenlehne **(7)** in der aufrechten Nullposition (**B₀**) zu halten bestrebt ist.

8. Stuhl nach mindestens einem der Ansprüche 1 bis 7, **dadurch gekennzeichnet, dass**
a) die Rückenplatte **(62)** aus Kunststoff besteht;
b) der Lumbalbereich **(603)** der Rückenplatte **(62)** Aussenflanken **(604)** besitzt, mit im Prinzip den Benutzer umfassender Tendenz;
c) der Kopfansatz **(61)** im Vertikalquerschnitt eine Krümmung mit im Prinzip zum Benutzer konvexer Tendenz aufweist; und
d) die fünfte Drehachse **(D5)** in Richtung der Sitzvorderkante (**30**) vor der Oberkante des Kopfansatzes **(61)** und vor der vierten Drehachse **(D4)** liegt.

9. Stuhl nach mindestens einem der Ansprüche 1 bis 8, **dadurch gekennzeichnet, dass**
a) die Rückenplatte **(62)** von einer Umhüllung **(68),** vorzugsweise einer Umschäumung aus Kunststoff, umgeben ist; und
b) die Umhüllung **(68)** von einem Bezug **(69,69')** überdeckt ist; wobei
c) der Bezug **(69')** für den Kopfansatz **(61)** vorzugsweise als separat wechselbares Teil vorliegt.

## Claims

1. A Chair with:
a) a sub frame (**1**) set on the floor;
b) mechanism **(2)** set on the sub frame **(1);**
c) seat **(3)** set on the mechanism **(2);** and
d) backrest **(7)** attached to the mechanism **(2),** which:
da) exhibits a backrest frame **(5)** which supports an elastically deformable backrest part **(6)** with a back panel **(62),** which back panel **(62)** has a back part **(60)** to which a head restraint **(61)** is attached; and
db) is capable of pivoting about a first pivot shaft **(D1)** from an essentially upright, neutral position (**B₀**) to a reclined position (**B₁**) displaced towards the rear, wherein the movements of the seat **(3)** and the backrest **(7)** are synchronized with one another, so that:
e) in the event of the elastic deformation of the back part **(60)** into a free space for the backrest frame **(5),** by the application of a force **(F)** in the direction of the reclined position (**B₁**) having in principle a concave tendency to the back of the user, means **(53,67,D4;55,610,D5)** are provided for an opposing raising of the shoulder area, as a transitional zone of the back part **(60)** towards the head restraint **(61),** and of the head restraint **(61);** and
f) the backrest frame **(5)** is rigid and consists of two lateral braces **(51), characterized in that**
g) as connections between the lateral braces **(51)** are provided:
ga) a central transverse brace **(54),** through which the fourth pivot shaft **(D4)** extends with the first preformed part **(543)** articulated with it; and
gb) an upper transverse strut **(56),** through which the fifth pivot shaft **(D5)** extends with the second preformed part **(563)** articulated with it.

2. The chair as claimed in claim 1, **characterized in that**
a) as a further connection a transverse strut **(52)** is arranged between the lateral braces **(51);**
b) the transverse strut **(52)** in each case consists of a connecting piece **(520)** extending from the associated lateral brace **(51)** and a bridging piece **(521)** which engages into both of the mutually aligned connecting pieces **(520);**
c) the central transverse brace **(54)** in each case consists of a connecting piece **(540)** extending from the associated lateral brace **(51)** and an axle rod **(541)** which engages into both of the mutually aligned connecting pieces **(540)** and carries the first preformed part **(543);** and
d) the upper transverse brace **(56)** in each case consists of a prolongation **(560)** extending from the associated lateral brace **(51)** and an axle rod **(561)** which engages into both of the mutually aligned prolongations **(560)** and carries the second preformed part **(563).**

3. The chair as claimed in at least one of claims 1 and 2, **characterized in that**
a) a fourth pivot shaft **(D4),** which lies on a level with the lumbar area **(603)** in the vertical sense, and on which a first preformed part **(543)** is articulated with a first docking part **(53),** which first docking part **(53)** is attached to the second docking part **(67);** and
b) a fifth pivot shaft **(D5),** which lies on a level with the neck area **(613)** in the vertical sense and on which a second preformed part **(563)** is articulated with a third docking part **(55),** which third docking part **(55)** is attached to the fourth docking part **(610).**

4. The chair as claimed in at least one of claims 1 to 3, **characterized in that**
a) the first docking part **(53)** and the second docking part **(67),** and the third docking part **(55)** and the fourth docking part **(610),** are detachably attached to one another by means of locking means **(531,671;551,552);**
b) the first docking part **(53)** and the third docking part **(55)** are embodied as push-in elements; and
c) the second docking part **(67)** and the fourth docking part **(610)** are embodied as sleeves which extend from the rear side **(608)** of the back panel **(62).**

5. The chair as claimed in at least one of claims 1 to 4, **characterized in that**
a) the back part **(60)** and the head restraint **(61)** of the back panel **(62)** blend uniformly into one another;
b) the head restraint **(61)** is divided into a lower, first head section **(611),** which fits onto the back part **(60),** and an upper, second head section **(612),** which first head section **(611)** forms a neck area **(613)** together with a neighbouring part of the second head section **(612);**
c) a fourth docking part **(610)** is provided in the neck area **(613);**
d) the back part **(60)** is divided into an upper, first back section **(601),** which fits onto the neck area **(613),** and a lower, second back section **(602),** wherein the second back section **(602)** forms a lumbar area **(603)** together with a neighbouring part of the first back section **(601);** and
e) a second docking part **(67)** is provided in the lumbar area **(603).**

6. The chair as claimed in at least one of claims 1 to 5, **characterized in that**
a) a lumbar support **(65)** that is capable of vertical displacement is arranged in the lower area of the back panel **(62)** on its front side **(607);**
b) strengthening ribs **(609)** and a cell **(66)** intended to accept an adjusting lever **(64)** for the adjustment of the lumbar support **(65)** are provided on the rear side **(608)** of the back panel **(62);** and
c) vertical slots **(606)** for guiding the lumbar support **(65)** are present on the front side **(607)** of the back panel **(62),** which vertical slots **(606)** follow the course of the strengthening ribs **(609)** and extend over the lumbar area **(603).**

7. The chair as claimed in at least one of claims 1 to 6, **characterized in that**
a) the mechanism **(2)** consists of a fixed base **(20)** set on the sub frame **(1)** and a seat carrier **(21)** attached to the base **(20);**
b) the seat carrier (**21**) is attached to the base **(20),** on:
ba) the first fixed pivot shaft **(D1);**
bb) a second moving pivot shaft (**D2**), which faces towards the rear edge **(31)** of the seat;
bc) a third moving pivot shaft **(D3),** which faces towards the front edge **(30)** of the seat;
c) the two lateral braces **(51)** having on their lower ends close to the transverse strut **(52),** in each case a prolongation **(50);**
d) a prolongation **(50)** of the backrest frame **(5)** in each case is attached to a frame connection **(22)** in each case, which is articulated with the first pivot shaft (**D1**) on the one hand and with the second pivot shaft **(D2)** on the other hand; and
e) in the mechanism **(2),** a spring subassembly **(211)** generates a pretension, which endeavours to retain the backrest **(7)** in the upright, neutral position (**B₀**).

8. The chair as claimed in at least one of claims 1 to 7, **characterized in that**
a) the back panel **(62)** consists of plastic;
b) the lumbar area **(603)** of the back panel **(62)** possesses outer flanks **(604)** with a tendency to engage in principle around the user;
c) the head restraint **(61)** exhibits a curvature in its vertical cross section with a tendency to present an essentially convex surface to the user; and
d) the fifth pivot shaft (**D5**) lies in the direction of the front edge **(30)** of the seat ahead of the upper edge of the head restraint **(61)** and ahead of the fourth pivot shaft **(D4).**

9. The chair as claimed in at least one of claims 1 to 8, **characterized in that**
a) the back panel **(62)** is surrounded by a covering **(68),** preferably a plastic foam material; and
b) the covering **(68)** is covered by a cover **(69,69');** wherein
c) the cover **(69')** for the head restraint **(61)** preferably takes the form of a separate, replaceable part.

## Revendications

1. Chaise, avec:
a) un pied **(1)** reposant sur le sol;
b) un mécanisme **(2)** monté sur le pied **(1);**
c) un siège **(3)** monté sur le mécanisme **(2);** et
d) un dossier **(7)** fixé au mécanisme **(2),** qui:
da) comprend un cadre de dossier **(5),** qui porte une partie de dossier déformable élastiquement **(6)** avec une plaque dorsale **(62),** dans laquelle la plaque dorsale **(62)** comporte une partie dorsale **(60)** à laquelle est relié un appui-tête **(61);** et
db) est apte à pivoter autour d'un premier axe de rotation **(D1)** depuis une position neutre en principe dressée (**B₀**) jusqu'à une position inclinée (**B₁**) basculée vers l'arrière, dans laquelle les mouvements du siège **(3)** et du dossier **(7)** sont synchronisés l'un avec l'autre; dans laquelle:
e) lors d'une déformation élastique de la partie dorsale **(60)** dans un espace intermédiaire libre vers le cadre de dossier **(5),** par l'action d'une force **(F)** en direction de la position inclinée (**B₁**) avec une tendance en principe concave vers le dos de l'utilisateur, il est prévu des moyens **(53,67,D4;-55,610,D5)** pour un redressement opposé de la zone des épaules comme zone de transition de la partie dorsale **(60)** à l'appui-tête **(61)** ainsi que de l'appui-tête **(61);** et
f) le cadre de dossier **(5)** est rigide et comporte deux entretoises latérales **(51), caractérisée en ce que**
g) il est prévu, comme liaisons entre les entretoises latérales **(51):**
ga) une entretoise transversale médiane **(54),** à travers laquelle s'étend un quatrième axe de rotation **(D4)** avec une première pièce moulée **(543)** articulée sur celui-ci; et
gb) une entretoise transversale supérieure **(56),** à travers laquelle s'étend un cinquième axe de rotation **(D5)** avec une deuxième pièce moulée **(563)** articulée sur celui-ci.

2. Chaise selon la revendication 1, **caractérisée en ce que**
a) une traverse **(52)** est disposée entre les entretoises latérales **(51)** à titre de liaison supplémentaire;
b) la traverse **(52)** se compose d'un embout **(520)** s'étendant respectivement à partir de l'entretoise latérale correspondante **(51)** et d'une pièce de pont **(521),** qui s'engage dans les deux embouts **(520)** orientés l'un vers l'autre;
c) l'entretoise transversale médiane **(54)** se compose d'un embout **(540)** s'étendant respectivement à partir de l'entretoise latérale correspondante **(51)** et d'une barre axiale **(541),** qui s'engage dans les deux embouts **(540)** orientés l'un vers l'autre et porte la première pièce moulée **(543);** et
d) l'entretoise transversale supérieure **(56)** se compose d'un prolongement **(560)** s'étendant respectivement à partir de l'entretoise latérale correspondante **(51)** et d'une barre axiale **(561),** qui s'engage dans les deux prolongements **(560)** orientés l'un vers l'autre et porte la deuxième pièce moulée **(563).**

3. Chaise selon au moins une des revendications 1 et 2, **caractérisée en ce que**
a) le quatrième axe de rotation **(D4)** est situé au niveau d'une zone lombaire **(603)** et la première pièce moulée **(543)** est articulée sur le quatrième axe de rotation **(D4)** avec une première pièce d'attache **(53),** dans laquelle la première pièce d'attache **(53)** est assemblée à une deuxième pièce d'attache **(67),** et
b) le cinquième axe de rotation **(D5)** est situé au niveau d'une zone de nuque **(613)** et la deuxième pièce moulée **(563)** est articulée sur le cinquième axe de rotation **(D5)** au moyen d'une troisième pièce d'attache **(55),** dans laquelle la troisième pièce d'attache **(55)** est assemblée à une quatrième pièce d'attache **(610).**

4. Chaise selon au moins une des revendications 1 à 3, **caractérisée en ce que**
a) la première pièce d'attache **(53)** et la deuxième pièce d'attache **(67)** ainsi que la troisième pièce d'attache **(55)** et la quatrième pièce d'attache **(610)** sont assemblées l'une à l'autre de façon séparable au moyen d'organes d'encliquetage (**531,671;551,552**);
b) la première pièce d'attache **(53)** et la troisième pièce d'attache **(55)** se présentent sous la forme d'éléments d'enfichage; et
c) la deuxième pièce d'attache **(67)** et la quatrième pièce d'attache **(610)** se présentent sous la forme de douilles, qui s'étendent à partir d'une face arrière **(608)** de la plaque dorsale **(62).**

5. Chaise selon au moins une des revendications 1 à 4, **caractérisée en ce que**
a) la partie dorsale **(60)** et l'appui-tête **(61)** de la plaque dorsale **(62)** se prolongent l'un dans l'autre en une seule pièce;
b) l'appui-tête **(61)** est divisé en une première partie d'appui-tête inférieure **(611),** qui se raccorde à la partie dorsale **(60),** et une deuxième partie d'appui-tête supérieure **(612),** dans laquelle la première partie d'appui-tête **(611)** forme la zone de nuque **(613)** en association avec une partie voisine de la deuxième partie d'appui-tête **(612);**
c) la quatrième pièce d'attache **(610)** est prévue dans la zone de nuque **(613);**
d) la partie dorsale **(60)** est divisée en une première partie dorsale supérieure **(601),** qui se raccorde à la zone de nuque **(613),** et une deuxième partie dorsale inférieure **(602),** dans laquelle la deuxième partie dorsale **(602)** forme la zone lombaire **(603)** en association avec une partie voisine de la première partie dorsale **(601);** et
e) la deuxième pièce d'attache **(67)** est prévue dans la zone lombaire **(603).**

6. Chaise selon au moins une des revendications 1 à 5, **caractérisée en ce que**
a) un soutien lombaire **(65)** réglable verticalement est disposé dans la région inférieure de la plaque dorsale **(62),** sur sa face avant **(607);**
b) il est prévu, sur la face arrière **(608)** de la plaque dorsale **(62),** des nervures de renforcement **(609)** et une cellule **(66)** destinée à recevoir un levier de réglage **(64)** pour le réglage du soutien lombaire **(65);** et
c) il se trouve, sur la face avant **(607)** de la plaque dorsale **(62),** des rainures verticales **(606)** pour le guidage du soutien lombaire **(65),** dans laquelle les rainures verticales **(606)** suivent le tracé des nervures de renforcement **(609)** et s'étendent sur la zone lombaire **(603).**

7. Chaise selon au moins une des revendications 1 à 6, **caractérisée en ce que**
a) le mécanisme **(2)** se compose d'une base fixe **(20),** qui est montée sur le pied **(1),** et d'un support de siège **(21),** assemblé à la base **(20);**
b) le support de siège **(21)** est assemblé à la base **(20)** sur
ba) le premier axe de rotation fixe (**D1**);
bb) un deuxième axe de rotation mobile **(D2),** qui est tourné vers le bord arrière du siège **(31);**
bc) un troisième axe de rotation mobile **(D3),** qui est tourné vers le bord avant du siège **(30);**
c) les deux entretoises latérales **(51)** présentent chacune un prolongement **(50)** à leurs extrémités inférieures, à proximité de la traverse **(52);**
d) un prolongement **(50)** du cadre de dossier **(5)** est chaque fois fixé à un raccord de cadre respectif **(22),** qui est articulé d'une part sur le premier axe de rotation (**D1**) et d'autre part sur le deuxième axe de rotation **(D2);** et
e) dans le mécanisme **(2),** un groupe à ressort **(211)** génère une précontrainte, qui vise à maintenir le dossier **(7)** dans la position neutre dressée (**B₀**).

8. Chaise selon au moins une des revendications 1 à 7, **caractérisée en ce que**
a) la plaque dorsale **(62)** se compose de matière plastique;
b) la zone lombaire **(603)** de la plaque dorsale **(62)** comporte des flancs extérieurs **(604),** tendant en principe à envelopper l'utilisateur;
c) l'appui-tête **(61)** présente, en coupe transversale verticale, une courbure en principe convexe vers l'utilisateur; et
d) le cinquième axe de rotation **(D5)** est situé, dans la direction du bord avant du siège **(30),** devant le bord supérieur de l'appui-tête **(61)** et devant le quatrième axe de rotation **(D4).**

9. Chaise selon au moins une des revendications 1 à 8, **caractérisée en ce que**
a) la plaque dorsale **(62)** est entourée d'une enveloppe **(68),** de préférence d'un rembourrage de mousse synthétique; et
b) le rembourrage **(68)** est recouvert d'une housse **(69,69');** dans laquelle
c) la housse **(69')** pour l'appui-tête **(61)** se présente de préférence comme une pièce remplaçable séparément.
